# EUROPÄISCHE PATENTSCHRIFT

(11) **EP 2 979 989 B1**
(45) Veröffentlichungstag und Bekanntmachung des Hinweises auf die Patenterteilung: **01.03.2017**
(21) Anmeldenummer: 15160346.1
(22) Anmeldetag: 23.03.2015
(51) Int. Cl.: B65D 71/70, B65D 1/24

(54) **VORRICHTUNG ZUM AUFNEHMEN UND AUSRICHTEN VON BEHÄLTERN**
TRAY FOR HOLDING AND ORIENTING CONTAINERS
DISPOSITIF DE RÉCEPTION ET D'ALIGNEMENT DE RÉCIPIENTS

(30) Priorität: 01.08.2014 EP 14179578
(43) Veröffentlichungstag der Anmeldung: 03.02.2016
(73) Patentinhaber: IFCO Systems GmbH, 82049 Pullach (DE)
(72) Erfinder: Orgeldinger, Wolfgang, 81539 München (DE)
(74) Vertreter: Zimmermann, Tankred Klaus

(56) Entgegenhaltungen:
- EP-A1- 0 362 091
- WO-A1-97/41044
- WO-A1-98/38107
- DE-A1-102005 029 304
- DE-U1- 20 080 289
- US-A1- 2014 166 517

## Beschreibung

Die vorliegende Erfindung betrifft ein Aufnahmesystem mit einer ersten und einer zweiten Vorrichtung mit einer Mehrzahl von darin aufgenommenen Behältern gemäß dem Oberbegriff des Anspruchs 1, die aus WO 97/41044 A1 bekannt sind.

Behälter sind Vorrichtungen, mit denen verschiedene Stoffe gehältert werden können. Insbesondere Flüssigkeiten werden meist in verschließbaren Dosen oder Flaschen gehältert. Behälter können offen oder geschlossen sein. Auch Gefäße, wie zum Beispiel Gläser oder Tassen sind Behälter, wobei auch Gefäße, beispielsweise mit Aluminiumfolie, verschließbar sind. In der Regel werden mehrere einzelne Behälter zu einem Gebinde zusammengefasst. Vor allem in der Getränkeindustrie haben sich zum Aufnehmen und Transportieren von Dosen und kleinen Flaschen einfache Pappkartons mit einem Boden und seitlich umlaufenden Seitenwänden etabliert, wobei die Höhe der Seitenwände geringer ist als die Höhe der darin befindlichen Behälter. Größere Flaschen werden hingegen meist von Getränkekisten aufgenommen, wobei die Höhe der Seitenwände der Getränkekiste die Höhe der darin befindlichen Flaschen überragt.

Neben Getränkekisten gibt es auch noch eine Vielzahl weiterer verschiedener Formen von Gebinden, die meist aus Pappe oder Papier bestehen und üblicherweise Einheiten von vier, sechs, acht oder zehn Behältern zusammenfassen. Ein Beispiel hierfür wäre das bekannte sogenannte Sixpack.

Mehrere Gebinde werden meist auf Paletten gesammelt, wobei sowohl Pappkartons, als auch Getränkekisten für gewöhnlich aufeinander gestellt bzw. gestapelt werden. Die Gebinde können gestapelt werden, wenn sich volle bzw. geschlossene Behälter darin befinden. Sie können auch gestapelt werden, wenn sich leere bzw. geöffnete Behälter darin befinden. Gebinde, wie Pappkartons und Getränkekisten können aber auch ohne darin befindliche Behälter gestapelt werden.

Vor allem Pappkartons mit geringer Seitenwandhöhe können platzsparend gestapelt werden, wenn sich keine Behälter darin befinden. Wenn sich Behälter darin befinden, bietet die geringe Seitenwandhöhe den Vorteil, dass die Behälter von außen gut sichtbar sind. Die Behälter neigen jedoch häufig dazu, sich zu verdrehen und/oder zu verkippen und über die niedrige Seitenwand hinaus zu fallen.

Getränkekisten sind stabil, so dass ein Verdrehen und/oder Verkippen der darin befindlichen Behälter vermieden werden kann. Wegen der hohen Seitenwände sind die darin befindlichen Behälter jedoch häufig nicht gut von außen sichtbar. Getränkekisten können außerdem nicht sehr platzsparend gestapelt werden, unabhängig davon, ob sich Behälter darin befinden oder nicht.

Gebinde wie Sixpacks können ein Verdrehen und/oder Verkippen von darin befindlichen Behältern größtenteils vermeiden. Mehrere solcher Gebinde können wiederum, wie oben erwähnt, auf Paletten gesammelt werden. Sie können aber auch in geeigneten Pappkartons oder Getränkekisten aufgenommen werden. Jedoch bestehen auch hierbei die zuvor genannten Probleme, insbesondere wenn das Gebindematerial entfernt und die Behälter als einzelne Behälter vorliegen. Vor allem beim Aufnehmen von einzelnem Leergut kommt es zu den zuvor erwähnten Problemen.

Zur Lösung dieser Probleme schlägt die EP 0 362 091 A1 ein Aufnahmesystem in Form einer Platte mit zwei unterschiedlich geformten Flaschenhalteelementen vor.

Leere Flaschen werden derart auf der Platte angeordnet, dass deren Flaschenboden jeweils über den ersten Flaschenhalteelementen angeordnet ist, deren Unterseite mit einem Vorsprung zum Eingreifen in Öffnungen von leeren Flaschen versehen ist, auf die die Platte aufgesetzt wird. Die neben den ersten angeordneten zweiten Flaschenhalteelemente umgeben dabei den unteren Teil des Flaschenbodens, um die Flasche auf Abstand zu weiteren Flaschen zu halten. Eine weitere Platte wird in gleicher Ausrichtung auf die Flaschenhälse leerer Flaschen gestellt, wobei deren unterseitige Vorsprünge in die Öffnungen der leeren Flaschen eingreifen.

Die eingangs erwähnte WO 97/41044 A1 beschreibt eine ähnliche Vorrichtung. Hierbei kann eine mit einem Kronkorken verschlossene Flasche in dem unteren auskragenden Teil des Formelements angeordnet werden. Eine geöffnete Flasche kann in demselben Formelement angeordnet werden, wobei jedoch der Flaschenhals in den oberen auskragenden Teil rutscht und ein Vorsprung in die Flaschenöffnung eingreift. Die beiden soeben beschriebenen auskragenden Teile des Formelements sind extra so konzipiert, dass sowohl geöffnete als auch geschlossene Flaschen in demselben Formelement aufgenommen werden können.

Die DE 200 80 289 U1 beschreibt eine Transportplatte für in Gebinde zusammengefasste Flaschen. Genauer gesagt beschreibt die DE 200 80 289 U1 ein Biertray für Sixpacks. Die Transportplatte weist speziell geformte Ausnehmungen auf, die der äußeren Kontur eines Sixpacks entsprechen. Es können sowohl geöffnete als auch geschlossene Flaschen gehältert werden. Die DE 200 80 289 U1 schlägt zur Lösung dieses Problems jedoch eine spezielle Kragenform in den Ausnehmungen vor, in denen die Flaschenhälse angeordnet werden. Geöffnete Flaschen rutschen bis zum Anschlag in die Ausnehmung. Geschlossene Flaschen hingegen kommen mit ihrem Deckel bereits zuvor mit einer schrägen Fläche der Ausnehmung zur Anlage. Es ist demnach eine Aufgabe der vorliegenden Erfindung, Vorrichtungen zum Aufnehmen von Behältern derart zu verbessern, dass sie die oben genannten Probleme lösen.

Erfindungsgemäß wird diese Aufgabe mit einem Aufnahmesystem mit den Merkmalen gemäß Anspruch 1 gelöst. So kann der jeweilige Behälter in der Vorrichtung des Aufnahmesystems aufgenommen und gleichzeitig ausgerichtet werden. Darüber hinaus wird der Behälter so innerhalb der Vorrichtung stabilisiert. Die Vorrichtung wirkt einem Verkippen, einem Verdrehen oder einer kombinierten Dreh- Kippbewegung des Behälters entgegen. Die Ausrichtevorrichtung sorgt außerdem dafür, dass die Behälter zueinander vorteilhaft ausgerichtet werden, so dass eine besonders platzsparende Anordnung der Behälter ermöglicht wird und/oder dass sich die Behälter innerhalb der Vorrichtung gegeneinander abstützen und so gegenseitig stabilisieren können. Darüber hinaus kann mit dem erfindungsgemäßen Aufnahmesystem eine gute Sichtbarkeit von außen ermöglicht werden, da auf umlaufende Seitenwände verzichtet werden kann.

Der Kontaktabschnitt kann mit der die Öffnung aufweisenden Seite des Behälters in Kontakt sein, insbesondere mit der Oberseite des Behälters. Dies macht die Vorrichtung einfach handhabbar, da ein Benutzer die Vorrichtung auf einfache Weise auf die Öffnung der Behälter auflegen kann, um die Behälter auszurichten.

Die Ausrichtevorrichtung kann etwa mittig innerhalb des Kontaktabschnitts angeordnet sein. So können insbesondere Behälter gleicher oder ähnlicher Bauart platzsparend in der Vorrichtung ausgerichtet und gleichzeitig zentriert werden.

Die äußeren Abmessungen der Ausrichtevorrichtung können zumindest abschnittsweise etwa den Abmessungen der Öffnung des jeweiligen zugeordneten Behälters entsprechen. So wird eine Passung mit wenig Spiel erreicht, so dass ein guter Kontakt zwischen Ausrichtevorrichtung und Behälter besteht.

Der Kontaktabschnitt kann einen ringförmigen Abschnitt aufweisen, dessen innere Abmessung etwa den äußeren Abmessungen der die Öffnung aufweisenden Seite des Behälters entspricht. So kann der Kontaktabschnitt vorteilhaft den äußeren Konturen des Behälters angepasst sein, um so einen guten Kontakt zwischen Vorrichtung und Behälter bereitzustellen.

Der Kontaktabschnitt kann einen ringförmigen Abschnitt aufweisen und die Ausrichtevorrichtung kann innerhalb des ringförmigen Abschnitts angeordnet sein. Zusätzlich zu der Abstützung auf der Behälterinnenseite, d.h. zwischen Ausrichtevorrichtung und Behälteröffnung, kann so eine weitere vorteilhafte Abstützung der Behälteraußenseite bereitgestellt werden.

Zwischen dem ringförmigen Abschnitt und der Ausrichtevorrichtung kann eine Anlagefläche vorgesehen sein, die mit einem überwiegenden Teil der die Öffnung aufweisenden Seite des Behälters zur Anlage kommt. Dadurch kann der Behälter sicher und vorteilhaft zwischen der inneren und der äußeren Abstützung kontaktiert werden. Darüber hinaus kann hierbei eine Führung des Behälters beim Aufsetzen der Vorrichtung realisiert werden, so dass der Behälter vorteilhaft ausgerichtet wird.

Die Ausrichtevorrichtung kann sich in einer etwa senkrecht zu dem Boden verlaufenden Richtung erstrecken. Dies erlaubt eine einfache Handhabung der Vorrichtung, da die Vorrichtung so auf einfache Weise an dem Behälter angebracht beziehungsweise auf den Behälter aufgesetzt werden kann. Außerdem erlaubt diese Anordnung ein gutes und tiefes Eindringen der Ausrichtevorrichtung in die Behälteröffnung, so dass eine vorteilhafte Abstützung des Behälters bereitgestellt werden kann.

Der Kontaktabschnitt kann einen ringförmigen Abschnitt aufweisen, der sich in einer etwa senkrecht zu dem Boden verlaufenden Richtung erstreckt. Der ringförmige Abschnitt kann somit vorteilhaft um den Behälter herum angebracht werden. Mit anderen Worten bildet der ringförmige Abschnitt eine Art Kragen aus, der vorteilhaft zur Abstützung des Behälters genutzt werden kann.

Der Kontaktabschnitt kann einen ringförmigen Abschnitt aufweisen, wobei sich der ringförmige Abschnitt und die Ausrichtevorrichtung etwa in dieselbe Richtung erstrecken. Auf diese Weise kann eine innere Abstützung über die Ausrichtevorrichtung vorteilhaft mit einer äußeren Abstützung über den kragenartigen ringförmigen Abschnitt bereitgestellt werden.

Die Ausrichtevorrichtung und der ringförmige Abschnitt können jeweils eine Vertikalerstreckung aufweisen, wobei die Vertikalerstreckung der Ausrichtevorrichtung und die Vertikalerstreckung des ringförmigen Abschnitts etwa dasselbe Maß aufweisen. Eine innere Abstützung über die Ausrichtevorrichtung und eine äußere Abstützung über den ringförmigen Abschnitt können somit etwa gleich gut bereitgestellt werden.

Die Ausrichtevorrichtung und der ringförmige Abschnitt können jeweils eine Vertikalerstreckung aufweisen, wobei die Vertikalerstreckung der Ausrichtevorrichtung geringer ist als die Vertikalerstreckung des ringförmigen Abschnitts, vorzugsweise um etwa drei Viertel geringer, mehr bevorzugt um etwa die Hälfte geringer und besonders bevorzugt um etwa ein Viertel geringer. Die innere und äußere Abstütz- und Ausrichtefunktion der Vorrichtung kann so an gegebene Behälterformen angepasst werden. Außerdem ist es möglich, einen Behälter hauptsächlich mit dem ringförmigen Abschnitt zu kontaktieren, wenn der Behälter in dem Bereich der Ausrichtevorrichtung beispielsweise keine Öffnung aufweist. Dies ist insbesondere bei einer Wendefunktion der Vorrichtung vorteilhaft, wenn der Behälter mit dessen Unterseite mit dem ringförmigen Abschnitt in Kontakt kommt.

Die Ausrichtevorrichtung und der ringförmige Abschnitt können jeweils eine Vertikalerstreckung aufweisen, wobei die Vertikalerstreckung der Ausrichtevorrichtung größer ist als die Vertikalerstreckung des ringförmigen Abschnitts, vorzugsweise um etwa ein Viertel größer, mehr bevorzugt um etwa die Hälfte größer und besonders bevorzugt um etwa drei Viertel größer. So kann eine innere Abstützung des Behälters durch die Ausrichtevorrichtung vorteilhaft bereitgestellt werden. Dies kann bei bestimmten Behältern, wie zum Beispiel bei Flaschen vorteilhaft sein, um mit der Ausrichtevorrichtung möglichst tief in den Flaschenhals hineinzuragen und so eine gute Ausrichtung der Flasche bereitzustellen.

Der Kontaktabschnitt kann einen ringförmigen Abschnitt aufweisen, wobei der ringförmige Abschnitt eine oder mehrere Unterbrechungen aufweist. Dies ist vorteilhaft, wenn der Behälter beispielsweise über dessen Öffnung radial hinausragende Abschnitte aufweist, die so in den Unterbrechungen des ringförmigen Abschnitts Platz finden.

Bei dem erfindungsgemäßen Aufnahmesystem kann zum einen bei geöffnetem Behälter die erste Seite des Bodens der ersten Vorrichtung mit der die Öffnung aufweisenden Seite des Behälters in Kontakt sein und die zweite Seite des Bodens der zweiten Vorrichtung mit der der Öffnung abgewandten Seite des Behälters in Kontakt sein. Zum anderen kann bei geschlossenem Behälter die zweite Seite des Bodens der ersten Vorrichtung mit der die Öffnung aufweisenden des Behälters in Kontakt sein und die erste Seite des Bodens der zweiten Vorrichtung mit der der Öffnung abgewandten Seite des Behälters in Kontakt sein. Es wird somit also eine Wendefunktion des Aufnahmesystems vorgeschlagen, wobei die erste und die zweite Vorrichtung gewendet werden, abhängig davon, ob die Behälteröffnung geschlossen oder geöffnet ist. So kann das Aufnahmesystem sowohl geöffnete, als auch geschlossene Behälter aufnehmen und ausrichten, wobei lediglich die beiden einzelnen Vorrichtungen des Aufnahmesystems gewendet werden.

Vorteilhafter Weise können die Behälter Flaschen sein.

Ausführungsbeispiele der Erfindung sind in der Zeichnung dargestellt und werden nachstehend erläutert. Es zeigen:
Fig. 1 eine Perspektivansicht einer zum erfindungsgemäßen Aufnahmesystem gehörenden Vorrichtung,
Fig. 2 eine Draufsicht auf eine erste Seite des Bodens der Vorrichtung,
Fig. 3 die Vorrichtung mit Behältern, in einer Schnittansicht entlang der in Figur 2 gezeigten Schnittlinie III-III,
Fig. 4 eine vergrößerte Darstellung des in Figur 3 gezeigten Ausschnitts der Vorrichtung mit einem Behälter,
Fig. 5 die Abbildung aus Figur 4 ohne Behälter,
Fig. 6 einen ringförmigen Abschnitt mit Unterbrechungen in einer Perspektivansicht,
Fig. 7 einen ringförmigen Abschnitt mit Unterbrechungen in einer Draufsicht,
Fig. 8 ein erfindungsgemäßes Aufnahmesystem mit zwei Vorrichtungen und dazwischen angeordneten geöffneten Behältern, und
Fig. 9 ein erfindungsgemäßes Aufnahmesystem mit zwei Vorrichtungen und dazwischen angeordneten geschlossenen Behältern.

Figur 1 zeigt eine Perspektivansicht einer Vorrichtung 1, die geeignet ist, mehrere Behälter 2 (siehe Figuren 3, 4, 8 und 9) aufzunehmen. Wie sowohl in Figur 1 als auch in Figur 2 zu erkennen ist, weist die Vorrichtung 1 einen Boden 6 auf. Der Boden 6 weist eine erste Seite 7 und eine der ersten Seite 7 gegenüberliegende zweite Seite 8 auf. Die Strichlinien in Figur 1 stellen die Position des Bodens 6 innerhalb der Vorrichtung 1 dar.

Die erste Seite 7 des Bodens 6 weist eine Kontaktfläche 9 auf. Die Kontaktfläche 9 ist im Wesentlichen der Bereich des Bodens 6, in dem die Behälter 2 zumindest abschnittsweise in Kontakt mit dem Boden 6 kommen.

Die Kontaktfläche 9 weist Kontaktabschnitte 10 auf. Dabei ist jeweils ein Kontaktabschnitt 10 pro Behälter 2 vorgesehen. In anderen Worten ist jedem Behälter 2 ein Kontaktabschnitt 10 zugeordnet. Die Vorrichtung 1 kann somit mindestens so viele Behälter 2 aufnehmen, wie Kontaktabschnitte 10 vorgesehen sind.

Ein Kontaktabschnitt 10 weist eine Ausrichtevorrichtung 11 zum Ausrichten des jeweiligen Behälters 2 auf. Dabei ist die Ausrichtevorrichtung 11 dazu ausgebildet, um zumindest abschnittsweise in eine Öffnung 5 des Behälters 2 einzugreifen. In Figur 1 weist die Ausrichtevorrichtung 11 die Form eines Dorns oder einer Protrusion auf.

Die Vorrichtung 1 weist ferner Seitenwände 15, 16 auf, die um den Boden 6 herum angeordnet sind.

Wie in Figur 2 zu erkennen ist, ist die Ausrichtevorrichtung 11 mittig innerhalb des Kontaktabschnitts 10 angeordnet.

Figur 3 zeigt eine Schnittdarstellung der Vorrichtung entlang der Schnittlinie III-III aus Figur 2. Die Behälter 2 sind hier beispielhaft als Flaschen dargestellt. Die Behälter 2 weisen eine Oberseite 3, eine Unterseite 4 und eine Öffnung 5 auf. Die Öffnung 5 ist hier an der Oberseite 3 des Behälters 2 ausgebildet. Der Kontaktabschnitt 10 der Vorrichtung 1 ist mit der Oberseite 3 des Behälters 2 in Kontakt.

Es ist zu erkennen, dass die Ausrichtevorrichtung 11 zumindest abschnittsweise in die Öffnung 5 des Behälters 2 eingreift.

Figur 4 zeigt eine vergrößerte Darstellung des Kontaktabschnitts 10 mit einem Teil des Behälters 2, wobei dieser Teil hier in Form eines Flaschenhalses dargestellt ist. Die Öffnung 5 des Behälters 2 weist eine Abmessung beziehungsweise einen Durchmesser d₅ auf. Die Ausrichtevorrichtung 11 weist äußere Abmessungen beziehungsweise einen Außendurchmesser D₁₁ auf. Der Außendurchmesser D₁₁ entspricht etwa dem Durchmesser d₅ der Öffnung 5, d.h. beide Abmessungen sind ungefähr gleich groß.

In dem in Figur 4 dargestellten Beispiel verjüngt sich die Ausrichtevorrichtung 11 in Richtung des Behälters 2. Zumindest der dem Boden 6 zugewandte Abschnitt der Ausrichtevorrichtung 11 ist etwa gleich groß wie der Durchmesser d₅ der Öffnung 5. Somit entsprechen die äußeren Abmessungen D₁₁ der Ausrichtevorrichtung 11 zumindest abschnittsweise etwa den Abmessungen d₅ der Öffnung 5 des Behälters 2.

Im vorliegenden Beispiel ist der Außendurchmesser D₁₁ der Ausrichtevorrichtung 11 etwas kleiner als der Durchmesser d₅ der Öffnung 5. Somit kann die Ausrichtevorrichtung 11 vollständig in die Öffnung 5 des Behälters 2 eingreifen. Falls der Außendurchmesser D₁₁ der Ausrichtevorrichtung 11 etwas größer wäre als der Durchmesser d₅ der Öffnung 5, so würde die Ausrichtevorrichtung 11 zwar nicht vollständig in die Öffnung 5 eingreifen können. Die erfindungsgemäße Vorrichtung 1 kann jedoch trotzdem ihren Zweck erfüllen, solange eben die äußeren Abmessungen D₁₁ zumindest abschnittsweise etwa den Abmessungen d₅ der Öffnung 5 des Behälters 2 entsprechen.

Ferner ist mit Bezug auf Figur 4 zu erkennen, dass der Kontaktabschnitt 10 einen ringförmigen Abschnitt 12 aufweist. Der ringförmige Abschnitt 12 weist eine innere Abmessung d₁₂ auf, die etwa den äußeren Abmessungen D₂ der Oberseite 3 des Behälters 2 entspricht. Der ringförmige Abschnitt 12 umgibt somit den oberen Teil 3 des Behälters 2 zumindest abschnittsweise. Dabei kann der ringförmige Abschnitt 12 zumindest abschnittsweise mit einem Teil des Behälters 2 zur Anlage kommen.

Die Ausrichtevorrichtung 11 ist innerhalb des ringförmigen Abschnitts 12 angeordnet. Der ringförmige Abschnitt 12 umgibt somit die Ausrichtevorrichtung 11.

Dabei bildet die Ausrichtevorrichtung 11 eine innere Auflagerfläche, an der sich der Behälter 2 innenseitig abstützen kann. Der ringförmige Abschnitt 12 bildet eine äußere Auflagerfläche, an der sich der Behälter 2 außenseitig abstützen kann. Der Behälter 2 wird so in der Vorrichtung 1 aufgenommen und ausgerichtet.

In den Figuren 4 und 5 ist zu erkennen, dass in einem Bereich zwischen dem ringförmigen Abschnitt 12 und der Ausrichtevorrichtung 11 eine Anlagefläche 13 vorgesehen ist. Die Anlagefläche 13 kommt mit einem überwiegenden Teil der Oberseite 3 des Behälters 2 zur Anlage. In dem in Figur 4 gezeigten Beispiel ist der Behälter 2 eine Flasche, deren oberer Rand des Flaschenhalses den überwiegenden Teil der Oberseite 3 der Flasche bildet. Dieser obere Rand des Flaschenhalses kommt etwa vollständig mit der Anlagefläche 13 zur Anlage.

In Figur 5 ist zu erkennen, dass sich der Boden in einer Ebene E erstreckt. Die Ausrichtevorrichtung 11 erstreckt sich in einer etwa senkrecht zu dem Boden 6 verlaufenden Richtung h. Auch der ringförmige Abschnitt 12 erstreckt sich in einer etwa senkrecht zu dem Boden 6 verlaufenden Richtung h.

Die Ausrichtevorrichtung 11 ist konisch ausgeführt und weist eine im Wesentlichen kegelstumpfartige Form auf. Die Ausrichtevorrichtung 11 und der ringförmige Abschnitt 12 erstrecken sich etwa in dieselbe Richtung. Es ist aber auch denkbar, dass die Ausrichtevorrichtung 11 eine andere Form, zum Beispiel eine im Wesentlichen zylindrische Form oder eine im Wesentlichen kegelförmige Form aufweist. Unabhängig von der Form wäre es denkbar, dass sich die Ausrichtevorrichtung 11 in eine andere Richtung als der ringförmige Abschnitt 12 erstreckt. Dies ist beispielsweise dann vorteilhaft, wenn der Behälter 2 eine schräge Öffnung 5 aufweist.

Die Ausrichtevorrichtung 11 erstreckt sich in etwa vertikaler Richtung und weist eine Vertikalerstreckung h₁₁ auf. Der ringförmige Abschnitt 12 erstreckt sich ebenfalls in etwa vertikaler Richtung und weist eine Vertikalerstreckung h₁₂ auf. Beide Vertikalerstreckungen h₁₁, h₁₂ weisen etwa dasselbe Maß auf, das heißt die Ausrichtevorrichtung 11 erstreckt sich vom Boden 6 aus etwa gleich weit in Richtung des Behälters 2 wie der ringförmige Abschnitt 12.

In Figur 4 ist der Flaschenhals einer Flasche 2 abgebildet. In die Öffnung der Flasche 2 greift die Ausrichtevorrichtung 12 zumindest abschnittsweise ein. Die Vertikalerstreckung h₁₁ der Ausrichtevorrichtung 11 ist etwas geringer als die Vertikalerstreckung h₁₂ des ringförmigen Abschnitts 12. Insbesondere bei Flaschen ist es vorteilhaft, wenn die Vertikalerstreckung h₁₁ der Ausrichtevorrichtung 11 größer ist als die Vertikalerstreckung h₁₂ des ringförmigen Abschnitts 12. Die Ausrichtevorrichtung 11 kann dann weit in den Behälter, d.h. in die Flasche 2 hineinragen.

Bei anderen Behältern, wie zum Beispiel Tassen oder Gläsern, aber auch bei bestimmten Formen von Flaschen ist es vorteilhaft, wenn die Vertikalerstreckung h₁₂ des ringförmigen Abschnitts größer ist als die Vertikalerstreckung h₁₁ der Ausrichtevorrichtung 11.

Figur 6 und Figur 7 zeigen einen ringförmigen Abschnitt 12. Der ringförmige Abschnitt 12 weist eine Unterbrechung 17 auf. Die Unterbrechung 17 erstreckt sich vollständig durch den ringförmigen Abschnitt 12 hindurch. Die Unterbrechung 17 kann sich aber auch nur teilweise durch den ringförmigen Abschnitt 12 hindurch erstrecken.

Figur 8 zeigt ein erfindungsgemäßes Aufnahmesystem 13 zum Aufnehmen von Behältern 2. Das Aufnahmesystem 13 weist eine erste Vorrichtung 1a und eine zweite Vorrichtung 1b sowie eine Mehrzahl von Behältern 2 auf.

Die erste Vorrichtung 1 a weist einen Kontaktabschnitt 10a auf. Die zweite Vorrichtung 1 b weist einen Kontaktabschnitt 10b auf. Der Kontaktabschnitt 10a der ersten Vorrichtung 1 a ist mit der die Öffnung 5 aufweisenden Seite, d.h. mit der Oberseite 3 des Behälters 2 in Kontakt. Der Kontaktabschnitt 10b der zweiten Vorrichtung 1 b ist mit der der Öffnung 5 abgewandten Seite, d.h. mit der Unterseite 4 des Behälters 2 in Kontakt.

Die Kontaktabschnitte 10a, 10b der ersten bzw. zweiten Vorrichtung 1 a, 1 b liegen sich gegenüber.

Die erste Vorrichtung 1 a und die zweite Vorrichtung 1 b sind baugleich. Es ist zu erkennen, dass die erste Seite 7a des Bodens 6a der ersten Vorrichtung 1 a sowie die erste Seite 7b des Bodens 6b der zweiten Vorrichtung 1 b in der in Figur 8 gezeigten Ausrichtung nach unten zeigen.

Die zweite Seite 8a des Bodens 6a der ersten Vorrichtung 1 a sowie die zweite Seite 8b des Bodens 6b der zweiten Vorrichtung 1 b hingegen zeigen in der in Figur 8 gezeigten Ausrichtung nach oben.

Der Behälter 2 ist mit seiner Unterseite 4 mit dem Kontaktabschnitt 10b auf der zweiten Seite 8b des Bodens 6b der zweiten Vorrichtung 1 b in Kontakt. Der Behälter 2 ist mit seiner Oberseite 3 mit dem Kontaktabschnitt 10a auf der ersten Seite 7a des Bodens 6a der ersten Vorrichtung 1a in Kontakt.

Auf diese Weise werden die Behälter 2 von dem Aufnahmesystem 13 aufgenommen und ausgerichtet. Dabei können mindestens so viele Behälter 2 aufgenommen werden, wie Kontaktabschnitte 10a, 10b vorgesehen sind.

Die Ausrichtevorrichtung 11 der ersten Vorrichtung 1a greift zumindest abschnittsweise in die Öffnung 5 des jeweiligen Behälters 2 ein und richtet den Behälter 2 innerhalb des Aufnahmesystems 13 aus. Zusätzlich stabilisiert die in die Öffnung 5 eingreifende Ausrichtevorrichtung 11 den Behälter 2, insbesondere gegen ein Verdrehen, ein Verkippen oder gegen eine kombinierte Dreh-Kippbewegung.

Die zweite Vorrichtung 1 b weist ein behälterseitig herausragendes Gefache 18 auf. Dieses Gefache 18 stabilisiert ebenfalls den Behälter 2 innerhalb des Aufnahmesystems 13, insbesondere gegen ein Verkippen.

Es ist somit ein Vorteil des erfindungsgemäßen Aufnahmesystems 13, dass sowohl die erste Vorrichtung 1a, als auch die zweite Vorrichtung 1 b den Behälter 2 gegen ein Verdrehen und/oder Verkippen sichern. Dies ermöglicht es beispielsweise Leergut gesammelt zu transportieren, wobei das Leergut in dem Aufnahmesystem 13 gegen ein Umkippen bzw. ein Herausfallen gesichert ist. Die Höhe der Seitenwände 15a, 15b der ersten bzw. der zweiten Vorrichtung 1 a, 1b kann dabei im Vergleich zu bekannten Aufnahmesystemen, wie z.B. Getränkekisten, wesentlich geringer ausfallen. Die Seitenwände 15a, 15b können auch vollständig weggelassen werden.

Figur 9 zeigt das erfindungsgemäße Aufnahmesystem 13 beim Aufnehmen von geschlossenen Behältern 2. Die Behälter 2 sind in diesem Beispiel Flaschen, die mit einem Verschluss 14, wie z.B. einem Kronkorken verschlossen sind.

In diesem Fall ist der Kontaktabschnitt 10a auf der zweiten Seite 8a des Bodens 6a der ersten Vorrichtung 1a mit der Oberseite 3 des Behälters 2 in Kontakt. Gleichzeitig ist der Kontaktabschnitt 10b auf der ersten Seite 7b des Bodens 6b der zweiten Vorrichtung 1 b mit der Unterseite 4 des Behälters 2 in Kontakt.

Wie aus einem Vergleich der Figuren 8 und 9 zu erkennen ist, wird eine Wendefunktionalität des Aufnahmesystems 13 vorgeschlagen, wobei die erste Vorrichtung 1a und die zweite Vorrichtung 1 b gewendet werden, abhängig davon, ob die aufzunehmenden Behälter 2 geöffnet (Figur 8) oder geschlossen (Figur 9) sind.

Mit dem erfindungsgemäßen Aufnahmesystem 13 können beispielsweise Flaschen, insbesondere in Form von in Kartonage-Verpackungseinheiten zu je vier, sechs, acht oder zehn Flaschen abgepackten Gebinden aufgenommen werden. Bekannt sind sogenannte Sixpacks, welche ein Gebinde zu je sechs Flaschen sind.

Diese Gebinde können in der in Figur 9 gezeigten Anordnung von dem Aufnahmesystem 13 aufgenommen werden. Es können auch geschlossene Einzelflaschen von dem Aufnahmesystem 13 in der in Figur 9 gezeigten Anordnung aufgenommen werden.

Wie bereits zuvor erwähnt, ist es ein Vorteil der erfindungsgemäßen Vorrichtung 1 a, 1 b, dass die Höhe der Seitenwände 15, 16 im Vergleich zu bekannten Vorrichtungen wesentlich reduziert werden kann, wobei die Behälter 2 trotzdem ausreichend gesichert sind. Dies wiederum wirkt sich auch positiv auf das Aufnahmesystem 13 zum Aufnehmen geschlossener Behälter 2 aus.

Die geringe Höhe der Seitenwände 15, 16, oder ein Weglassen der Seitenwände 15, 16, führt zu einer guten Sichtbarkeit und Zugänglichkeit von außen. Beispielsweise kann ein Käufer, der beabsichtigt, einen Behälter 2 oder ein Gebinde mit mehreren Behältern 2 zu erwerben, den Behälter 2 bzw. das Gebinde einfach entnehmen. Für einen Verkäufer wiederum bietet sich beispielsweise der Vorteil, dass er die Behälter 2 bzw. die Gebinde in dem Aufnahmesystem 13 belassen kann, da der Kunde stets freie Sicht von außen auf die darin befindlichen Behälter 2 hat.

Außerdem sind die Vorrichtungen 1a, 1b stapelbar. Hierbei wirkt sich die geringe Höhe der Seitenwände 15, 16 insofern positiv aus, als dass die Höhe des Stapels aus den Vorrichtungen 1 a, 1 b im Vergleich zu bekannten Aufnahmevorrichtungen geringer ausfällt. Die Erfindung wurde teils beispielhaft mit als Flaschen ausgebildeten Behältern beschrieben. Es ist jedoch ersichtlich, dass die erfindungsgemäße Vorrichtung auch geeignet ist, um andere Behälter, wie z.B. Dosen, Tassen, Gläser und dergleichen aufzunehmen.

Der Begriff "ringförmig" ist, wie im allgemeinen Sprachgebrauch üblich, im Sinne von einer "in sich geschlossenen" Kontur zu verstehen. Eine ringförmige Struktur muss demnach nicht zwangsläufig rund beziehungsweise gleichmäßig rund oder kreisförmig sein.

Die Begriffe "Oberseite" und "Unterseite" dienen hier lediglich der Veranschaulichung und der Klarheit sowie der besseren Verständlichkeit der Erfindung, insbesondere mit Bezug auf die Figuren. Es ist selbstverständlich, dass die Vorrichtung und die Behälter umgedreht oder in eine beliebige andere Orientierung gebracht werden können, solange die erfindungsgemäße Ausrichtung der Vorrichtung und der Behälter relativ zueinander beibehalten wird. Mit anderen Worten handelt es sich bei einer "Oberseite" des Behälters um eine erste, der erfindungsgemäßen Vorrichtung zugewandte Seite des Behälters. Bei einer "Unterseite" des Behälters handelt es sich um eine zweite, der erfindungsgemäßen Vorrichtung abgewandte Seite des Behälters. Beziehungsweise handelt es sich bei einem erfindungsgemäßen Aufnahmesystem, aufweisend zwei erfindungsgemäße Vorrichtungen, bei einer "Oberseite" des Behälters um eine der ersten Vorrichtung zugewandte und der zweiten Vorrichtung abgewandte Seite des Behälters, und bei einer "Unterseite" um eine der ersten Vorrichtung abgewandte und der zweiten Vorrichtung zugewandte Seite des Behälters.

## Patentansprüche

1. Aufnahmesystem (13) mit einer ersten und einer zweiten Vorrichtung (1a, 1b) und einer Mehrzahl von zwischen den beiden Vorrichtungen aufgenommenen Behältern (2), die jeweils eine Oberseite (3), eine Unterseite (4) und eine verschließbare Öffnung (5) aufweisen, wobei die beiden Vorrichtungen (1a, 1b) jeweils aufweisen:
einen Boden (6a, 6b) mit einer ersten Seite (7a, 7b) und einer der ersten Seite (7a, 7b) gegenüberliegenden zweiten Seite (8a, 8b), wobei die erste Seite (7a, 7b) eine Kontaktfläche (9) für die Mehrzahl von Behältern (2) aufweist,
wobei die Kontaktfläche (9) Kontaktabschnitte (10a, 10b) aufweist, und jeweils ein Kontaktabschnitt (10a, 10b) einem der Mehrzahl von Behältern (2) zugeordnet ist,
wobei ein Kontaktabschnitt (10a, 10b) auf der jeweiligen ersten Seite der Vorrichtung eine Ausrichtevorrichtung (11) zum Ausrichten des dem jeweiligen Kontaktabschnitts (10a, 10b) zugeordneten Behälters (2) aufweist, und wobei die Ausrichtevorrichtung (11) dazu ausgebildet ist, um zumindest abschnittsweise in eine Öffnung (5) eines geöffneten jeweiligen Behälters (2) einzugreifen,
**dadurch gekennzeichnet, dass** bei Aufnahme geöffneter Behälter (2) die Kontaktabschnitte (10a, 10b) auf der ersten Seite (7a) des Bodens (6a) der ersten Vorrichtung (1a) mit der die Öffnung (5) aufweisenden Seite des Behälters (2) in Kontakt sind, und die jeweilige Ausrichtevorrichtung (11) wenigstens abschnittsweise in die Öffnung des Behälters (2) eingreift, und die Kontaktabschnitte (10a, 10b) auf der zweiten Seite (8b) des Bodens (6b) der zweiten Vorrichtung (1b) mit der der Öffnung (5) abgewandten Seite des Behälters (2) in Kontakt sind,
und dass bei Aufnahme geschlossener Behälter (2) die Kontaktabschnitte (10a, 10b) auf der zweiten Seite (8a) des Bodens (6a) der ersten Vorrichtung (1a) mit der die verschlossene Öffnung (5) aufweisenden Seite des Behälters (2) in Kontakt sind und die Kontaktabschnitte (10a, 10b) auf der ersten Seite (7b) des Bodens (6b) der zweiten Vorrichtung (1 b) mit der der Öffnung (5) abgewandten Seite des Behälters (2) in Kontakt sind.

2. Aufnahmesystem (13) nach Anspruch 1, wobei die Ausrichtevorrichtung (11) etwa mittig innerhalb des Kontaktabschnitts (10a, 10b) angeordnet ist.

3. Aufnahmesystem (13) nach einem der vorhergehenden Ansprüche, wobei die äußeren Abmessungen (d₁₁) der Ausrichtevorrichtung (11) zumindest abschnittsweise etwa den Abmessungen (d₅) der Öffnung (5) des jeweiligen zugeordneten Behälters (2) entsprechen.

4. Aufnahmesystem (13) nach einem der vorhergehenden Ansprüche, wobei der Kontaktabschnitt (10a, 10b) einen ringförmigen Abschnitt (12) aufweist, dessen innere Abmessung (d₁₂) etwa den äußeren Abmessungen (D₂) der die Öffnung (5) aufweisenden Seite (3) des Behälters (2) entspricht.

5. Aufnahmesystem (13) nach einem der vorhergehenden Ansprüche, wobei der Kontaktabschnitt (10a, 10b) einen ringförmigen Abschnitt (12) aufweist und die Ausrichtevorrichtung (11) innerhalb des ringförmigen Abschnitts (12) angeordnet ist.

6. Aufnahmesystem (13) nach Anspruch 5, wobei zwischen dem ringförmigen Abschnitt (12) und der Ausrichtevorrichtung (11) eine Anlagefläche (13) vorgesehen ist, die mit einem überwiegenden Teil der die Öffnung (5) aufweisenden Seite des geöffneten Behälters (2) zur Anlage kommt.

7. Aufnahmesystem (13) nach einem der vorhergehenden Ansprüche, wobei sich die Ausrichtevorrichtung (11) in einer etwa senkrecht zu dem Boden (6a, 6b) verlaufenden Richtung (h) erstreckt.

8. Aufnahmesystem (13) nach einem der vorhergehenden Ansprüche, wobei der Kontaktabschnitt (10a, 10b) einen ringförmigen Abschnitt (12) aufweist, der sich in einer etwa senkrecht zu dem Boden (6a, 6b) verlaufenden Richtung (h) erstreckt.

9. Aufnahmesystem (13) nach einem der vorhergehenden Ansprüche, wobei der Kontaktabschnitt (10a, 10b) einen ringförmigen Abschnitt (12) aufweist, wobei sich der ringförmige Abschnitt (12) und die Ausrichtevorrichtung (11) etwa in dieselbe Richtung erstrecken.

10. Aufnahmesystem (13) nach Anspruch 8 oder 9, wobei die Ausrichtevorrichtung (11) und der ringförmige Abschnitt (12) jeweils eine Vertikalerstreckung (h₁₁, h₁₂) aufweisen, wobei die Vertikalerstreckung (h₁₁) der Ausrichtevorrichtung (11) und die Vertikalerstreckung (h₁₂) des ringförmigen Abschnitts (12) etwa dasselbe Maß aufweisen.

11. Aufnahmesystem (13) nach Anspruch 8 oder 9, wobei die Ausrichtevorrichtung (11) und der ringförmige Abschnitt (12) jeweils eine Vertikalerstreckung (h₁₁, h₁₂) aufweisen, wobei die Vertikalerstreckung (h₁₁) der Ausrichtevorrichtung (11) geringer ist als die Vertikalerstreckung (h₁₂) des ringförmigen Abschnitts (12), vorzugsweise um etwa drei Viertel geringer, mehr bevorzugt um etwa die Hälfte geringer und besonders bevorzugt um etwa ein Viertel geringer.

12. Aufnahmesystem (13) nach Anspruch 8 oder 9, wobei die Ausrichtevorrichtung (11) und der ringförmige Abschnitt (12) jeweils eine Vertikalerstreckung (h₁₁, h₁₂) aufweisen, wobei die Vertikalerstreckung (h₁₁) der Ausrichtevorrichtung (11) größer ist als die Vertikalerstreckung (h₁₂) des ringförmigen Abschnitts (12), vorzugsweise um etwa ein Viertel größer, mehr bevorzugt um etwa die Hälfte größer und besonders bevorzugt um etwa drei Viertel größer.

13. Aufnahmesystem (13) nach einem der vorhergehenden Ansprüche, wobei der Kontaktabschnitt (10a, 10b) einen ringförmigen Abschnitt (12) aufweist, wobei der ringförmige Abschnitt (12) eine oder mehrere Unterbrechungen (17) aufweist.

## Claims

1. Receiving system (13) comprising a first and a second device (1a, b) and a plurality of containers (2) received between the two devices, the containers each comprising a top side (3), a bottom side (4) and a closable opening (5), the two devices (1a, 1b) each comprising:
a bottom (6a, 6b) comprising a first side (7a, 7b) and a second side (8a, 8b) opposite to the first side (7a, 7b), wherein the first side (7a, 7b) comprises a contact area (9) for the plurality of containers (2),
wherein the contact area (9) comprises contact portions (10a, 10b), and one contact portion (10a, 10b) is respectively associated with one of the plurality of containers (2),
wherein a contact portion (10a, 10b) comprises, on the respective first side of the device, an alignment device (11) for aligning the container (2) associated with the respective contact portion (10a, 10b), and wherein the alignment device (11) is configured to at least engage with an opening (5) of an opened respective container (2) in portions,
**characterized in that,** upon receiving opened containers (2), the contact portions (10a, 10b), on the first side (7a) of the bottom (6a) of the first device (1a), contact the side of the container (2) comprising the opening (5), and the respective alignment device (11) at least engages with the opening (5) of the container (2) in portions, and the contact portions (10a, 10b), on the second side (8b) of the bottom (6b) of the second device (1b), contact the side of the container (2) facing away from the opening (5), and
upon receiving closed containers (2), the contact portions (10a, 10b), on the second side (8a) of the bottom (6a) of the first device (1 a), contact the side of the container (2) comprising the closed opening (5), and the contact portions (10a, 10b), on the first side (7b) of the bottom (6b) of the second device (1b), contact the side of the container (2) facing away from the opening (5).

2. Receiving system (13) according to claim 1, wherein the alignment device (11) is arranged approximately in the center within the contact portion (10a, 10b).

3. Receiving system (13) according to any one of the preceding claims, wherein the outer dimensions (D₁₁) of the alignment device (11) at least approximately correspond to the dimensions (d₅) of the opening (5) of the respective associated container (2) in portions.

4. Receiving system (13) according to any one of the preceding claims, wherein the contact portion (10a, 10b) comprises an annular portion (12) whose inner dimension (d₁₂) approximately corresponds to the outer dimensions (D₂) of the side of the container (2) comprising the opening (5).

5. Receiving system (13) according to any one of the preceding claims, wherein the contact portion (10a, 10b) comprises an annular portion (12) and the alignment device (11) is arranged within the annular portion (12).

6. Receiving system (13) according to claim 5, wherein, between the annular portion (12) and the alignment device (11), an abutting area (13) is provided, against which a predominant part of the side of the opened container (2) comprising the opening (5) abuts.

7. Receiving system (13) according to any one of the preceding claims, wherein the alignment device (11) extends in a direction (h) running approximately perpendicular to the ground (6a, 6b).

8. Receiving system (13) according to any one of the preceding claims, wherein the contact portion (10a, 10b) comprises an annular portion (12) extending in a direction (h) running approximately perpendicular to the ground (6a, 6b).

9. Receiving system (13) according to any one of the preceding claims, wherein the contact portion (10a, 10b) comprises an annular portion (12), wherein the annular portion (12) and the alignment portion (12) extend in the approximately same direction.

10. Receiving system (13) according to claim 8 or 9, wherein the alignment portion (11) and the annular portion (12) each comprise a vertical extension (h₁₁, h₁₂), wherein the vertical extension (h₁₁) of the alignment portion (11) and the vertical extension (h₁₂) of the annular portion (12) comprise approximately the same measurement.

11. Receiving system (13) according to claim 8 or 9, wherein the alignment portion (11) and the annular portion (12) each comprise a vertical extension (h₁₁, h₁₂), wherein the vertical extension (h₁₁) of the alignment portion (11) is smaller than the vertical extension (h₁₂) of the annular portion (12), preferably smaller by approximately three quarters, more preferably smaller by approximately one half and even more preferably smaller by approximately one quarter.

12. Receiving system (13) according to claim 8 or 9, wherein the alignment portion (11) and the annular portion (12) each comprise a vertical extension (h₁₁, h₁₂), wherein the vertical extension (h₁₁) of the alignment portion (11) is larger than the vertical extension (h₁₂) of the annular portion (12), preferably larger by approximately one quarter, more preferably larger by approximately one half and even more preferably larger by approximately three quarters.

13. Receiving system (13) according to any one of the preceding claims, wherein the contact portion (10a, 10b) comprises an annular portion (12), wherein the annular portion (12) comprises one or several discontinuations (17).

## Revendications

1. Système de réception (13) avec un premier et un deuxième dispositif (1a, 1b) et une pluralité de récipients reçus entre les deux dispositifs (2) présentant, chacun, une face supérieure (3), une face inférieure (4) et une ouverture obturable (5), les deux dispositifs (1a, 1b) présentant, chacun:
un fond (6a, 6b) avec une première face (7a, 7b) et une deuxième face (8a, 8b) opposée à la première face (7a, 7b), la première face (7a, 7b) présentant une surface de contact (9) pour la pluralité de récipients (2),
dans lequel la surface de contact (9) présente des segments de contact (10a, 10b), et chaque fois un segment de contact (10a, 10b) est associé à l'un de la pluralité de récipients (2),
dans lequel un segment de contact (10a, 10b) sur la première face respective du dispositif présente un dispositif d'alignement (11) destiné à aligner le récipient (2) associé au segment de contact (10a, 10b) respectif, et dans lequel le dispositif d'alignement (11) est conçu pour s'engager au moins par segment dans une ouverture (5) d'un récipient (2) respectif ouvert,
**caractérisé par le fait que**
lors de la réception de récipients ouverts (2), les segments de contact (10a, 10b) sur la première face (7a) du fond (6a) du premier dispositif (1a) sont en contact avec la face du récipient (2) présentant l'ouverture (5), et que le dispositif d'alignement (11) respectif s'engage au moins par segment dans l'ouverture du récipient (2), et que les segments de contact (10a, 10b) sur la deuxième face (8b) du fond (6b) du deuxième dispositif (1b) sont en contact avec la face du récipient (2) orientée éloignée de l'ouverture (5),
et que, lors de la réception de récipients fermés (2), les segments de contact (10a, 10b) sur la deuxième face (8a) du fond (6a) du premier dispositif (1a) sont en contact avec la face du récipient (2) présentant l'ouverture obturée (5) et que les segments de contact (10a, 10b) sur la première face (7b) du fond (6b) du deuxième dispositif (1b) sont en contact avec la face du récipient (2) orientée éloignée de l'ouverture (5).

2. Système de réception (13) selon la revendication 1, dans lequel le dispositif d'alignement (11) est disposé environ au centre du segment de contact (10a, 10b).

3. Système de réception (13) selon l'une des revendications précédentes, dans lequel les dimensions extérieures (D₁₁) du dispositif d'alignement (11) correspondent au moins par segment environ aux dimension (d₅) de l'ouverture (5) du récipient associé (2) respectif.

4. Système de réception (13) selon l'une des revendications précédentes, dans lequel le segment de contact (10a, 10b) présente un segment annulaire (12) dont la dimension intérieure (d₁₂) correspond environ aux dimensions extérieures (D₂) de la face (3) du récipient (2) présentant l'ouverture (5).

5. Système d'enregistrement (13) selon l'une des revendications précédentes, dans lequel le segment de contact (10a, 10b) présente un segment annulaire (12) et le dispositif d'alignement (11) est disposé dans le segment annulaire (12).

6. Système de réception (13) selon la revendication 5, dans lequel est prévue, entre le segment annulaire (12) et le dispositif d'alignement (11), une surface d'appui (13) qui vient en appui sur partie prépondérante de la face du récipient ouvert (2) présentant l'ouverture (5).

7. Système de réception (13) selon l'une des revendications précédentes, dans lequel le dispositif d'alignement (11) s'étend dans une direction (h) s'étendant environ perpendiculairement au fond (6a, 6b).

8. Système de réception (13) selon l'une des revendications précédentes, dans lequel le segment de contact (10a, 10b) présente un segment annulaire (12) qui s'étend dans une direction (h) s'étendant environ perpendiculairement au fond (6a, 6b).

9. Système de réception (13) selon l'une des revendications précédentes, dans lequel le segment de contact (10a, 10b) présente un segment annulaire (12), le segment annulaire (12) et le dispositif d'alignement (11) s'étendant environ dans la même direction.

10. Système de réception (13) selon la revendication 8 ou 9, dans lequel le dispositif d'alignement (11) et le segment annulaire (12) présentent, chacun, une extension verticale (h₁₁, h₁₂), et l'extension verticale (h₁₁) du dispositif d'alignement (11) et l'extension verticale (h₁₂) du segment annulaire (12) présentent environ la même mesure.

11. Système de réception (13) selon la revendication 8 ou 9, dans lequel le dispositif d'alignement (11) et le segment annulaire (12) présentent, chacun, une extension verticale (h₁₁, h₁₂), l'extension verticale (h₁₁) du dispositif d'alignement (11) étant inférieure à l'extension verticale (h₁₂) du segment annulaire (12), de préférence d'environ trois quarts inférieure, plus préférablement d'environ la moitié inférieure, et de manière particulièrement préférée d'environ un quart inférieure.

12. Système de réception (13) selon la revendication 8 ou 9, dans lequel le dispositif d'alignement (11) et le segment annulaire (12) présentent, chacun, une extension verticale (h₁₁, h₁₂), l'extension verticale (h₁₁) du dispositif d'alignement (11) étant supérieure à la l'extension verticale (h₁₂) du segment annulaire (12), de préférence d'environ un quart supérieure, plus préférablement d'environ la moitié supérieure et de de manière particulièrement préférée d'environ trois quarts supérieure.

13. Système de réception (13) selon l'une des revendications précédentes, dans lequel le segment de contact (10a, 10b) présente un segment annulaire (12), le segment annulaire (12) présentant une ou plusieurs interruptions (17).
